# EUROPÄISCHE PATENTSCHRIFT

(11) **EP 1 412 562 B1**
(45) Veröffentlichungstag und Bekanntmachung des Hinweises auf die Patenterteilung: **23.02.2005**
(21) Anmeldenummer: 02791472.0
(22) Anmeldetag: 26.07.2002
(51) Int. Cl.: C25D 17/20, C25D 17/16, C25D 17/06, C25D 17/00

(54) **VORRICHTUNG ZUM GALVANISCHEN ABSCHEIDEN VON ALUMINUM ODER ALUMINIUMLEGIERUNGEN AUS METALLORGANISCHEN ALUMINIUMALKYLHALTIGEN ELEKTROLYTEN**
DEVICE FOR THE ELECTRODEPOSITION OF ALUMINIUM OR ALUMINIUM ALLOYS FROM ORGANOMETALLIC ELECTROLYTES CONTAINING ALUMINIUM ALKYL
PROCEDE DE SEPARATION GALVANIQUE DE L'ALUMINIUM OU D'ALLIAGES D'ALUMINIUM A PARTIR D'ELECTROLYTES ORGANOMETALLIQUES RENFERMANT DES ALKYL-ALUMINIUM

(30) Priorität: 28.07.2001 EP 01118392
(43) Veröffentlichungstag der Anmeldung: 28.04.2004
(73) Patentinhaber: Aluminal Oberflächtentechnik GmbH & Co. KG, 56249 Herschbach (DE)
(72) Erfinder: HELLER, DR., Jörg, 51766 Engelskirchen (DE); DE VRIES, Hans, NL-8181 NG Heerde (NL)
(74) Vertreter: Sternagel, Fleischer, Godemeyer & Partner
(86) Internationale Anmeldenummer: PCT/EP2002/008329
(87) Internationale Veröffentlichungsnummer: WO 2003/012176

(56) Entgegenhaltungen:
- EP-A- 0 209 015
- EP-A- 0 857 516
- CH-A- 537 984
- DE-A- 19 519 492
- DE-A- 19 541 231
- DE-U- 29 818 476
- US-A- 3 479 272
- US-A- 3 767 554
- US-A- 3 969 212
- US-A- 4 287 672
- US-A- 4 994 163
- DATABASE WPI Section Ch, Week 197545 Derwent Publications Ltd., London, GB; Class M13, AN 1975-75078W XP002185826 & JP 50 031861 B (KITASHIRO K), 15. Oktober 1975 (1975-10-15)

## Beschreibung

Die Erfindung betrifft eine Vorrichtung zum galvanischen Abscheiden von Aluminium oder Aluminiumlegierungen aus metallorganischen aluminiumalkylhaltigen Elektrolyten bestehend aus einem Tragrahmen mit Auflagebock und Transportaufnahmen, mindestens einer Galvanisiertrommel, mindestens einer Antriebseinheit für die Galvanisiertrommel und einem oder mehreren Tragarmen für die Galvanisiertrommel.

Die galvanische Beschichtung von Kleinteilen und Schüttgut in wässriger Lösung wie z. B. das Vernickeln oder Verzinken erfolgt üblicherweise in rotierenden, perforierten Trommeln aus Polyethylen oder Polypropylen. Diese Trommeln werden mittels Elektromotoren angetrieben, die in einem Kunststoffgehäuse im Traggestell angeordnet sind. Die Stromübertragung auf die zu beschichtende Ware geschieht meistens mittels flexibler Kupferlitzen, die seitlich an den Trommeln angeordnet sind und zur Verhinderung von unerwünschten Aufwachsungen von Metall durch einen Weich-PVC-Schlauch umhüllt sind.

Eine galvanische Abscheidung von Aluminium oder Aluminiumlegierungen ist aufgrund der sehr niedrigen Potentiallage von Aluminium aus wässrigen Lösungen nicht möglich. Es ist daher notwendig, die galvanische Abscheidung aus nichtwässrigen organischen Systemen vorzunehmen. Hierzu werden insbesondere aluminiumalkylhaltige Elektrolyte verwendet. Dabei werden üblicherweise organische Lösungsmittel eingesetzt. Die Abscheidung von feinkristallinem glattem Aluminium und Aluminiumlegierungsschichten gelingt daher hervorragend aus wasserfreien aluminiumalkylorganischen Elektrolytsystemen, wobei die Aluminiumalkylkomplexe in aromatischen Kohlenwasserstoffen wie Toluol gelöst werden.

Die in der wässrigen Galvanik eingesetzten Galvanisiertrommeln sind jedoch in organischen Elektrolytsystemen nicht verwendbar. Dies hängt mit den verwendeten organischen Lösungsmitteln zusammen und mit den Betriebstemperaturen von 90 bis 100 °C bei denen diese Gaivanisierung durchgeführt wird. Bei diesen Temperaturen und in den entsprechenden organischen Lösungsmitteln sind die üblichen Trommeln für wässrige Systeme nicht beständig. Sie zerfallen oder lösen sich auf und können daher die Elektrolyte verunreinigen. Es besteht weiterhin die Gefahr, dass sich die Trommeln so stark verziehen, dass die mechanische Stabilität nicht mehr gewährleistet ist.

Aus dem Stand der Technik sind aber auch Galvanisiersysteme für Schüttgut bekannt, die in organischen Medien, insbesondere zur Aluminiumabscheidung, benutzt werden. Diese konnten sich jedoch in der Praxis bisher nicht durchsetzen.

Hierzu gehört auch der in der EP 0 042 503 A1 beschriebene Stand der Technik. Dort wird eine Vorrichtung zum galvanischen Abscheiden von Aluminium aus organischen Elektrolyten beschrieben. Diese Erfindung hat sich zum Ziel gesetzt, eine Vorrichtung zu schaffen, bei der zum Be- und Entladen der Galvanisiertrommel diese nicht mehr aus dem Galvanisiertrog entnommen werden braucht. Dieser Stand der Technik beschreibt, dass zum Füllen der Galvanisiertrommel eine in das Innere des Galvanisiertroges über eine Schleuse führende Transporteinrichtung für die zu beschichtenden Teile eingesetzt wird, die über einer verschließbaren Öffnung der Galvanisiertrommel endet. Das Öffnen und Verschließen der Trommel kann von außen vorgenommen werden, und zum Entleeren der Trommel ist ein mit Inertgas und Inertflüssigkeit beaufschlagbarer Ablassbehälter vorgesehen, der unterhalb des Galvanisiertroges angeordnet ist und mit diesem über ein absperrbares rohrförmiges Verbindungsstück in Verbindung steht.

Bei diesem Stand der Technik handelt es sich um eine sehr aufwendige Konstruktion einer Galvanisiertrommel, die sich in der Praxis bisher nicht durchsetzen konnte.

Der Erfindung liegt die Aufgabe zugrunde, eine Vorrichtung zum galvanischen Abscheiden von Aluminium aus organischen Elektrolytsystemen zu schaffen, in der die Galvanisiertrommel so modifiziert wird, dass sie in den eingesetzten Medien und bei den angewandten Temperaturen beständig ist, über einen sicheren Antrieb in brennbaren Medien verfügt und trotzdem eine qualitativ hochwertige Beschichtung mit Aluminium oder dessen Legierungen ermöglicht.

Diese Aufgabe wird gelöst durch eine Vorrichtung, bei der die Antriebseinheit 3 in einem gekapselten gasdichten Gehäuse angeordnet ist, die Galvanisiertrommel 13 ein perforiertes Innenrohr 15 besitzt, das entlang ihrer Längsachse angeordnet und seitlich geöffnet ist, so daß beim Einsetzen der Vorrichtung in einen Elektrolytbehälter die seitlichen Offnungen direkt gegenüber der Elektrolyteinspeisung im Elektrolytbehälter angeordnet sind, und wobei die Galvanisiertrommel 13 aus einem Material besteht, das sowohl in wässrigen als auch in metallorganischen Elektrolyten bei Temperaturen bis 110 °C beständig ist.

Durch die Kapselung der Antriebseinheit in einem gasdichten Gehäuse wird der Antrieb der Trommel in brennbaren Flüssigkeiten erheblich sicherer gestaltet. Der Kasten besteht vorzugsweise aus Edelstahl, und die Antriebswelle für die Trommel wird mittels einer gasdichten Wellendurchführung mit Dichtung, bevorzugt aus Polytetrafluorethylen, durch die Gehäusewand geführt.

Zur Absicherung des Antriebsmotors und als zusätzliche Sicherheit gegen Eindringen von brennbaren organischen Lösemitteln wird der Gehäusekasten mit Inertgas wie beispielsweise Stickstoff oder Argon geflutet und mit einem Überdruck von vorzugsweise 0,1 bis 0,3 bar versehen. Das Gehäuse ist weiterhin mit einem Füllventil und einem Überdruckablassventil mit Rückschlagklappe ausgerüstet.

Bei jedem Belade- /Entladevorgang wird auf der Station automatisch über das Füllventil Inertgas in das Gehäuse der Antriebseinheit eingespeist mit einem Druck, der etwa 0,1 bis 0,2 bar über dem eingestellten Wert des Ablassventils liegt. Dabei wird die Inertgasatmosphäre im Gehäuse der Antriebseinheit nach jedem Beschichtungsvorgang gespült und der Überdruck im Gehäuse nach jedem Zyklus neu eingestellt. Die Spülzeit bzw. Inertgas-Spülmenge wird über die Anlagensteuerung festgelegt.

Ein weiteres Problem der aus dem Stand der Technik bekannten Galvanisiertrommeln ist die Beständigkeit des Trommelmaterials. Herkömmliche Trommelmaterialien wie beispielsweise Polyethylen und Polypropylen sind auf Dauer in den organischen Lösungsmitteln, die für die Aluminiumbeschichtung verwendet werden, nicht stabil.

Dieses Problem wird gelöst durch Verwendung von geeigneten Kunststoffen, die sich nicht in organischen Lösungsmitteln lösen und mit Glasfaser verstärkt sind. In bevorzugter Weise sind die Galvanisiertrommeln aus mindestens glasfaserverstärktem Polyphenylensulfid mit einem Glasfaseranteil von mindestens 40 % hergestellt. Dies gewährleistet die chemische Beständigkeit der Galvanisiertrommeln bei Einsatztemperaturen im Elektrolyt bis 110 °C als auch die Abriebbeständigkeit.

In bevorzugter Ausführungsform werden auch die Antriebszahnräder aus diesem Material hergestellt. Zusätzlicher Vorteil ist, dass das Material auch in verdünnten Säuren und Laugen beständig ist, so dass die Vor- und Nachbehandlung der zu galvanisierenden Teile in wässrigen Systemen, wie Säuren und/oder Laugen ohne Umfüllen in derselben Trommel stattfinden kann.

Die Ausrüstung der Galvanisiertrommel mit einem perforierten Innenrohr führt zu einer Verbesserung der Elektrolytumwälzung. Bei der galvanischen Metallabscheidung aus organischen Elektrolyten spielt die Elektrolytumwälzung eine äußerst wichtige Rolle, da bedingt durch die begrenzte Löslichkeit der metallorganischen Komplexe bei ungenügender Umwälzung des Elektrolyts sehr schnell eine Metallionenverarmung in der Flüssigkeitsgrenzschicht am Produkt auftreten kann. Dies führt zu qualitativen Einbußen bei der Beschichtung der Materialien, insbesondere zur Verbrennung der zu beschichtenden Materialien, zu rauhen und unebenen Schichten und u.U. sogar zu Elektrolytzersetzung. Dieses Problem tritt besonders bei der Legierungsabscheidung von Aluminium auf, wird aber auch bei reinen Aluminiumabscheidungen beobachtet. Um dieses Problem zu vermeiden, ist die erfindungsgemäße Vorrichtung in der Trommel mit einem perforierten Innenrohr ausgerüstet, welches entlang der Längsachse der Galvanisiertrommel angeordnet ist und über seitliche Öffnungen zur Behälterwand des Elektrolytbehälters verfügt. Beim Absetzen der erfindungsgemäßen Vorrichtung im Elektrolysebad befinden sich die seitlichen Öffnungen dieses Innenrohrs direkt gegenüber den Elektrolyteinspeiseleitungen in der Behälterwand. Hierdurch wird erreicht, dass während der Beschichtung mit hoher Geschwindigkeit direkt frischer Elektrolyt durch das Innenrohr zum Beschichtungsgut gepumpt wird, so dass ein guter Austausch sicher gestellt ist und die oben beschriebenen Nachteile nicht auftreten können. Weiterhin ist es möglich, in einer bevorzugten Ausführungsform in diesem Innenrohr eine zusätzliche Hilfsanode anzuordnen, damit so die lokale Metallionenkonzentration noch gesteigert werden kann und die Beschichtungsgeschwindigkeit erhöht wird.

Im Stand der Technik sind die Tragarme üblicher Trommeln meistens gummiert und damit in organischen Elektrolytbädern nicht beständig. Dies gilt auch für die übliche PVC-Ummantelung der Stromleiterbahnen für den Elektrolytstrom Bei Verwendung einer solchen Anordnung ist daher mit einer Aufwachsung von Metall auf den Stromschienen zu rechnen. Erfindungsgemäß wird dieses Problem dadurch gelöst, dass der Tragarm als Hohlkörper aus Stahl besteht, mit einem Kem aus Polyphenylensulfid. In diesem Kern aus Isolationsmaterial ist die Stromschiene für den Elektrolysestrom angeordnet. Erst im Trommelinneren wird im Lager des Tragarms der Anschluss zwischen Stromschiene und Kontaktbime in der Ware hergestellt. Durch diese Art der Konstruktion entfällt die Notwendigkeit, die Stromschiene zusätzlich gegen ungewünschtes Aufwachsen von Metall zu schützen. Der Tragarm selber liegt nicht am elektrischen Potential und wird zusätzlich außen durch eine aufgebrachte Kunststoffschicht in bevorzugter Weise aus PVDF (Polyvinylidenfluorid) oder thermoplastischen Fluorkohlenstoffen auf der Basis von Ethylen und Chlortrifluorethylen geschützt.

Die nachfolgende Figur 1 soll die Erfindung näher erläutern. Die Ziffer 1 bezeichnet den Tragrahmen mit Auflagebock, der die einzelnen Elemente der Vorrichtung, die Galvanisiertrommel, die Antriebseinheit und die Tragarme enthält. Am Tragrahmen sind Transportaufnahmen 4 angeordnet, die zum Absenken oder Heben der Vorrichtung in die jeweiligen Elektrolyt- oder Spülbäder dienen.

Im Tragrahmen ist der gekapselte Antriebsmotor 3 angeordnet, der elektrisch isoliert aufgehängt ist und über eine gasdichte Wellenzuführung 5 verfügt. Am Ende der Welle ist ein Antriebszahnrad 6 angeordnet, das in bevorzugter Weise aus Polyphenylensulfid besteht. Über diese Antriebszahnräder wird die Galvanisiertrommel 13, die bevorzugt aus glasfaserverstärktem Polyphenylensulfid besteht, angetrieben. Die Galvanisiertrommel 13 ist über die Tragarme 11 mit dem Tragrahmen 1 verbunden. Die Tragarme 11 bestehen in bevorzugter Weise aus Edelstahl, sind hohl und außen beschichtet mit fluorhaltigen Polymeren. Im Hohlraum der Tragarme 11 befindet sich Isolationsmaterial, in dem die Stromschienen für den Elektrolysestrom angeordnet sind 9, 10. Die Ziffer 12 bezeichnet den Lagerbock für die Galvanisiertrommel. Die Galvanisiertrommel besitzt perforierte Seitenwände 14 sowie ein perforiertes Innenrohr 15, das seitlich offen ist. Durch dieses Rohr kann vorzugsweise eine innere Hilfsanode 17 in die Trommel eingeführt werden, um höhere Elektrolytkonzentrationen am Beschichtungsmaterial zu erzielen. Die Ziffer 18 bezeichnet die in der Trommel angeordneten Abnahmekontakte, die vorzugsweise aus Kupfer bestehen.

Im Inneren der Galvanisiertrommel befinden sich weiterhin flexible Stromübertragungskontakte 16.

Die Ziffer 9 bezeichnet die Stromzuleitung für das Beschichtungsgut. Diese ist innerhalb der Trommelhalterung isoliert. Die Ziffer 7 bezeichnet die Inertgasentlüftung des Gehäuses der Antriebseinheit mit Rückschlagklappe.

Mit der erfindungsgemäßen Vorrichtung können qualitativ hochwertige Beschichtungen mit Aluminium oder Aluminiumlegierungen vorgenommen werden. Auch Beschichtungen mit Magnesium und Magnesiumlegierungen sind möglich, wobei dann die entsprechenden magnesiumalkylhaltigen Elektrolyte eingesetzt werden. Die erfindungsgemäße Vorrichtung ist dabei lange haltbar und kann auch in wässrigen Systemen, beispielsweise für Spülvorgänge, eingesetzt werden.

### Bezugszeichen

- 1.: Auflagebock
- 2.: Stromschiene
- 3.: Gekapselter Antriebsmotor, elektrisch isoliert aufgehängt
- 4.: Transportaufnahmen
- 5.: Gasdichte Wellendurchführung
- 6.: Antriebszahnräder
- 7.: Inertgasentlüftung des Motorgehäuses mit Rückschlagklappe
- 8.: Inertgasspülventil
- 9.: Stromzuleitung für Beschichtungsgut, isoliert innerhalb Trommelhalterung
- 10.: Isolationsmaterial innerhalb Halterung
- 11.: Trommelhalterung aus Edelstahl, außen beschichtet mit PVDF/Halar
- 12.: Lagerbock für Trommel
- 13.: Trommel aus Glasfaser verstärktes PPS
- 14.: Perforierte Seitenwände
- 15.: Perforiertes Innenrohr
- 16.: Flexible Stromübertragungskontakte
- 17.: Innere Hilfsanode
- 18.: Abnahmekontakte

## Patentansprüche

1. Vorrichtung zum galvanischen Abscheiden von Aluminium und/oder Legierungen aus Aluminium aus metallorganischen aluminiumalkylkomplexhaltigen Elektrolyten auf zu beschichtenden Materialien bestehend aus einem Tragrahmen mit Auflagebock und Transportaufnahmen, mindestens einer Galvanisiertrommel, mindestens einer Antriebseinheit für die Galvanisiertrommel und einem oder mehreren Tragarmen für die Galvanisiertrommel, **dadurch gekennzeichnet, dass**
die Antriebseinheit (3) in einem gekapselten gasdichten Gehäuse angeordnet ist,
die Galvanisiertrommel (13) ein perforiertes Innenrohr (15) besitzt, das entlang ihrer Längsachse angeordnet und seitlich geöffnet ist, so dass beim Einsetzen der Vorrichtung in einen Elektrolytbehälter die seitlichen Öffnungen direkt gegenüber der Elektrolyteinspeisung im Elektrolytbehälter angeordnet sind,
die Galvanisiertrommel (13) aus einem Material besteht, das sowohl in wässrigen als auch in metallorganischen Elektrolyten bei Temperaturen bis 110 °C beständig ist.

2. Vorrichtung nach Anspruch 1, **dadurch gekennzeichnet, dass** die Galvanisiertrommel (13) aus mit mindestens 40 Gew-% mit Glasfaser verstärktem Polyphenylensulfid besteht.

3. Vorrichtung nach Anspruch 1 oder 2, **dadurch gekennzeichnet, dass** die Antriebseinheit (3) mit einer automatischen Spül- und Druckhaltevorrichtung für Inertgas versehen ist.

4. Vorrichtung nach den Ansprüchen 1 bis 3, **dadurch gekennzeichnet, dass** im Innenrohr (15) zur Steigerung der Metallionenkonzentration eine Hilfsanode (17) angeordnet ist.

5. Vorrichtung nach den Ansprüchen 1 bis 4, **dadurch gekennzeichnet, dass** die Antriebseinheit (3) eine Antriebswelle aufweist, die über eine gasdichte Wellendurchführung (5) aus Polytetrafluorethylen durch die Gehäusewand der Antriebseinheit (3) geführt wird.

6. Vorrichtung nach den Ansprüchen 1 bis 5, **dadurch gekennzeichnet, dass** die Tragarme (11) Hohlkörper aus Stahl sind und mit einem Kern (10) aus Polyphenylensulfid ausgerüstet sind.

7. Vorrichtung nach den Ansprüchen 1 bis 6, **dadurch gekennzeichnet. dass** die Tragarme an der Außenseite mit einer Kunststoffschicht aus Polyvinylidenfluorid oder einem thermoplastischen Fluorkohlenstoff auf Basis von Ethylen und Chlortrifluorethylen beschichtet sind.

8. Vorrichtung nach Anspruch 6, **dadurch gekennzeichnet, dass** in dem Kern aus Polyphenylensulfid die Stromschienen für den Elektrolysestrom angeordnet sind.

## Claims

1. A device for the electrodeposition of aluminum and/or aluminum alloys from organometallic electrolytes containing alkylaluminum complexes on materials to be coated, said device consisting of a supporting frame with a stand and transportation bearings, at least one plating barrel, at least one drive unit for the plating barrel, and one or more holding arms for the plating barrel, **characterized in that**
the drive unit (3) is arranged in an encapsulated gas-tight housing,
the plating barrel (13) has a perforated inner tube (15) arranged along the longitudinal axis thereof and open at its side, so that , when placing the device in an electrolyte container, the lateral openings are arranged directly opposite the electrolyte feed in the electrolyte container,
the plating barrel (13) consists of a material which is stable both in aqueous and organometallic electrolytes at temperatures up to 110°C.

2. The device according to claim 1, **characterized in that** the plating barrel (13) consists of polyphenylene sulfide reinforced with at least 40 wt.-% of glass fiber.

3. The device according to claim 1 or 2, **characterized in that** the drive unit (3) is provided with an automatic purging and pressurizing device for inert gas.

4. The device according to claims 1 to 3, **characterized in that** an auxiliary anode (17) is arranged in the inner tube (15) in order to increase the concentration of metal ions.

5. The device according to claims 1 to 4, **characterized in that** the drive unit (3) has a drive shaft which is conducted through the housing wall of the drive unit (3) via a gas-tight shaft guide (5) made of polytetrafluoroethylene.

6. The device according to claims 1 to 5, **characterized in that** the holding arms (11) are hollow bodies made of steel, being provided with a core (10) of polyphenylene sulfide.

7. The device according to claims 1 to 6, **characterized in that** the holding arms on the outside thereof are coated with a plastic layer of polyvinylidene fluoride or thermoplastic fluorocarbon based on ethylene and chlorotrifluoroethylene.

8. The device according to claim 6, **characterized in that** the power supply bars for the electrolysis power supply are arranged in the core of polyphenylene sulfide.

## Revendications

1. Dispositif pour le dépôt électrolytique d'aluminium et/ou d'alliages d'aluminium à partir d'électrolytes contenant des complexes alkyles de l'aluminium organométalliques sur des matériaux à revêtir, formé par un cadre support avec un châssis d'appui et des organes de transport, au moins un tambour de placage, au moins une unité motrice pour le tambour de placage et un ou plusieurs bras de support pour le tambour de placage, **caractérisé en ce que**
l'unité motrice (3) est montée dans un carter blindé étanche aux gaz,
le tambour de placage (13) comporte un tube intérieur (15) perforé, qui est disposé le long de l'axe longitudinal dudit tambour et qui est ouvert sur le côté, de telle sorte que lors de la mise en place du dispositif dans une cuve d'électrolyte, les ouvertures latérales sont disposées directement face à l'admission de l'électrolyte dans la cuve d'électrolyte,
le tambour de placage (13) est réalisé dans un matériau qui est stable dans des électrolytes aqueux, de même que dans des électrolytes organométalliques en présence de températures allant jusqu'à 110°C.

2. Dispositif selon la revendication 1, **caractérisé en ce que** le tambour de placage (13) est réalisé au moins à 40 % en poids de polysulfure de phénylène renforcé par des fibres de verre.

3. Dispositif selon la revendication 1 ou 2, **caractérisé en ce que** l'unité motrice (3) est munie d'un dispositif automatique d'injection et de maintien de la pression pour le gaz inerte.

4. Dispositif selon l'une quelconque des revendications 1 à 3, **caractérisé en ce qu'**une anode auxiliaire (17) est agencée dans le tube intérieur (15) pour augmenter la concentration en ions métalliques.

5. Dispositif selon l'une quelconque des revendications 1 à 4, **caractérisé en ce que** l'unité motrice (3) comporte un arbre d'entraînement, qui est guidé à travers la paroi du carter de l'unité motrice (3) en passant par un passage pour arbre (5) en polytétrafluoréthylène, étanche aux gaz.

6. Dispositif selon l'une quelconque des revendications 1 à 5, **caractérisé en ce que** les bras de support (11) sont des corps creux en acier et contiennent une âme (10) en polysulfure de phénylène.

7. Dispositif selon l'une quelconque des revendications 1 à 6, **caractérisé en ce que** les bras de support sont revêtus sur leur face extérieure d'une couche de matière plastique en polyvinylidèneflurorure ou d'un hydrocarbure fluoré thermoplastique à base d'éthylène et de trifluoroéthylène de chlore.

8. Dispositif selon la revendication 6, **caractérisé en ce que** dans l'âme en polysulfure de phénylène sont agencés les rails conducteurs pour le courant de l'électrolyte.
